# EUROPÄISCHE PATENTSCHRIFT

(11) **EP 4 093 535 B1**
(45) Veröffentlichungstag und Bekanntmachung des Hinweises auf die Patenterteilung: **15.05.2024**
(21) Anmeldenummer: 21703372.9
(22) Anmeldetag: 25.01.2021
(51) Int. Cl.: B01F 23/41, B01F 23/45, B01F 23/70, B01F 25/10, B01F 35/221, B01F 35/71, B01F 35/75, C10L 1/32, F02M 25/022, B01F 101/00, B01F 35/90

(54) **VERFAHREN ZUR HERSTELLUNG EINER STABILEN KOHLENWASSERSTOFF-WASSER-DISPERSION FÜR DIE VERBESSERUNG DER VERBRENNUNGSPROZESSE UND EINER LEICHT IN MINDESTENS ZWEI PHASEN TRENNBAREN WASSER-KOHLENWASSERSTOFF-DISPERSION IM RAHMEN DES REINIGUNGSVERFAHRENS VON HAVARIEORTEN**
METHOD FOR PRODUCING A STABLE HYDROCARBON-WATER DISPERSION FOR IMPROVING COMBUSTION PROCESSES, AND A WATER-HYDROCARBON DISPERSION THAT IS EASILY SEPARABLE INTO AT LEAST TWO PHASES AS PART OF THE CLEAN-UP PROCESS AT ACCIDENT LOCATIONS
PROCÉDÉ DE PRODUCTION D'UNE DISPERSION STABLE D'HYDROCARBURES ET D'EAU POUR AMÉLIORER LES PROCESSUS DE COMBUSTION, ET UNE DISPERSION EAU-HYDROCARBURE QUI EST FACILEMENT SÉPARABLE EN AU MOINS DEUX PHASES EN TANT QUE PARTIE DU PROCESSUS DE NETTOYAGE À DES EMPLACEMENTS D'ACCIDENT

(30) Priorität: 23.01.2020 DE 102020101536
(43) Veröffentlichungstag der Anmeldung: 30.11.2022
(73) Patentinhaber: Raptech Eberswalde GmbH, 16225 Eberswalde (DE)
(72) Erfinder: BIEREN, Dimitrij, 13581 Berlin (DE); GÄRTNER, Jürgen, 16244 Schorfheide (DE); SELKA, Kerstin, 16321 Bernau (DE); TUMAKOV, Sergej, Nikolaeviz, 39005 Rysan, Rysaner Gebiet (RU)
(74) Vertreter: Maikowski & Ninnemann Patentanwälte Partnerschaft mbB
(86) Internationale Anmeldenummer: PCT/EP2021/051598
(87) Internationale Veröffentlichungsnummer: WO 2021/148673

(56) Entgegenhaltungen:
- EP-A1- 3 184 164
- EP-A2- 2 281 626
- WO-A1-2014/040918
- WO-A2-2019/161852
- DE-A1- 2 433 653
- RU-C1- 2 130 503
- RU-C1- 2 462 301
- RU-U1- 134 076
- US-A- 4 259 021

## Beschreibung

Die vorliegende Erfindung betrifft ein Verfahren zur Herstellung einer stabilen Kohlenwasserstoff-Wasser-Dispersion unter Ausnutzung der Thermokavitation sowie Superkavitation.

Die vorliegende Erfindung betrifft ein Verfahren zur Herstellung einer leicht in mindestens zwei Phasen trennbaren Wasser-Kohlenwasserstoff-Dispersion und anschließender Phasentrennung.

### Beschreibung

Es ist bekannt, dass durch das Beifügen von Wasser in den Verbrennungsprozess in Heizöl und Dieselkraftstoff, die Verbrennungstemperatur sinken kann und dass es zu einer vollständigeren Verbrennung kommt. Das bedeutet, es entstehen weniger Stickoxide und es werden weniger Rußpartikel emittiert. Vergleichbares gilt für Ölbrenner. Es kommt hierbei jedoch entscheidend darauf an, dass der Dieselkraftstoff bzw. das Heizöl und das Wasser in einer möglichst homogenen Mischung verwendet werden. Für die Standstabilität ist die Größe der Wassertröpfchen in der Dispersion entscheidend.

Bei den Trennverfahren (Reinigungsverfahren), ist der Anteil des Wassers im Vergleich zur stabilen Kohlenwasserstoff-Wasser-Dispersion deutlich größer. Es führt dazu, dass eine leicht trennbare Dispersion entsteht. Diese physikalische Eigenschaft ist für das natürliche Ökosystem im Gegensatz zur Verwendung von Dispersionsmitteln vielversprechender. Verschiedene Vorrichtungen zur Erzeugung von derartigen Öl-Wasser-Emulsionen sind aus der Literatur bekannt. Beispielhaft sei auf die WO 2019/161852 A2, EP 674941 B1, DE 4137179 C2 oder DE 4139782 A1 hingewiesen, in welchen jeweils Vorrichtungen zum Vermischen von Öl und Wasser zu einer Emulsion beschrieben sind. WO 2019/161852 A2 offenbart dabei ein Verfahren zur Herstellung einer Kohlenwasserstoff-Wasser-Feindispersion mit einem zwischen zwei Pumpen angeordneten Emulsator. EP 3 184 164 A1 offenbart eine Einrichtung zwischen zwei Pumpen, welche Kavitationseffekte zur Blasenerzeugung in Wasser nutzt.

Die Problematik bei der Herstellung und Verwendung von Öl-Wasser-Emulsionen, insbesondere von Dieselkraftstoff-Wasser-Emulsionen, ist deren Stabilität. Ein Ansatz zur Stabilisierung der Emulsionen ist die Verwendung von Emulgatoren, welche die beiden heterogenen Phasen koppeln (sog. Emulsion). So beschreibt die WO 01/55282 ein Emulgatorsystem für Kraftstoff-Wasser-Emulsionen, welches Alkoxyale von Polyisobuten umfasst. Aus der WO 2011/042432 ist die Zugabe von Alkoholen, Peroxiden und Tensiden als Additive zur Herstellung von Mikroemulsionen im Verbrennungsmotoren bekannt.

Die Verwendung von Additiven zur Stabilisierung von Öl-Wasser-Emulsion führt jedoch häufig zu einer Verschlechterung der Eigenschaften der Emulsion, insbesondere zu einer Verschlechterung der Verbrennungseigenschaften und einer Erhöhung der Verbrennungskosten.

In der Industrie besteht großes Interesse an innovativen Lösungsansätzen zur Entwicklung eines kosteneffizienten Verfahrens zur Herstellung einer stabilen Kohlenwasserstoff-Wasser-Dispersion.

Aufgabe der vorliegenden Erfindung ist die Bereitstellung einer stabilen Kohlenwasserstoff-Wasser-Dispersion, insbesondere einer stabilen Kraftstoff-Wasser-Dispersion, wobei auf die Verwendung von Additiven wie zum Beispiel Emulgatoren verzichtet wird.

Diese Aufgabe wird mit einem Verfahren mit den Merkmalen des Anspruchs 1 gelöst.

Es gibt zwei verschiedene UADA-Ausführungen: ohne und mit integriertem Vormischer. Die erste Ausführung enthält keinen integrierten Vormischer zur Vermengung der Medien. In der zweiten Ausführung werden die Medien direkt im in der Vorschallkamer integrierten Vormischer des UADA-Körpers miteinander vermischt.

In der vorliegenden Erfindung wird die erste Ausführung verwendet. Nähere Informationen zu den beiden Modifikation finden Sie im Patent RU 2130503 C1, RU 2462301 C1 und dem Patent für das nützliche technische Modell RU 134076 U1. Die technische Beschreibung des UADA-Körpers und der Akustikplatte sind in Figuren 6 und 7 dargestellt.

In einer Ausführungsform der auf dem vorliegenden Verfahren beruhenden Anlage ist stromaufwärts der mindestens einen Einheit zur Herstellung einer Kohlenwasserstoff-Wasser-Dispersion mindestens eine Vormischeinheit zur Herstellung einer Grobdispersion aus dem mindestens einem Medium 1 und Medium 2 vorgeschaltet.

Der Grob-Dispergator besteht aus mindestens zwei Zufuhrleitungen für zwei verschiedene Medien mit je einem Wärmeübertrager, einer Einstellapparatur für das Medienverhältnis und einem Vormischer.

Der Grob-Dispergator ist die Vorstufe vom Fein-Dispergator oder Ultrafein-Dispergator .

Das erfindungsgemäße Verfahren wird in einer auf dem vorliegenden Verfahren beruhenden Anlage zur Herstellung einer stabilen Kohlenwasserstoff-Wasser-Feindispersion oder einer Wasser-Kohlenwasserstoff-Trenndispersion (eine leicht in mindestens zwei Phasen trennbare Wasser-Kohlenwasserstoff-Dispersion, oder instabile Trenndispersion) durchgeführt,
wobei die Anlage mindestens eine Einheit zur Herstellung einer Kohlenwasserstoff-Wasser-Dispersion im Fein-Dispergator aus mindestens Medium 1 als einem kohlenwasserstoffhaltigen Medium und Medium 2 als Wasser (VE-Wasser) und diese Einheit mindestens einen Vormischer (Grob-Dispergator), mindestens eine erste Pumpe, für eine Druckerhöhung im Zulauf der Kohlenwasserstoff-Wasser-Mischung in das Ultraschall-Akustik-Durchfluss-Aggregat (UADA als ein Teil des Fein-Dispergators); mindestens ein Ultraschall-Akustik-Durchfluss-Aggregat (UADA) zur Herstellung einer Kohlenwasserstoff-Wasser-Feindispersion mittels hydrodynamischer Kavitation und mindestens eine zweite Pumpe zur Erzeugung eines Unterdrucks hinter dem UADA,
oder mindestens eine Einheit zur Herstellung einer instabilen Wasser-Kohlenwasserstoff-Trenndispersion aus mindestens Medium 1 als einem kohlenwasserstoffhaltigen Medium und Medium 2 als Wasser (VE-Wasser), wobei diese Einheit mindestens eine erste Pumpe, für eine Druckerhöhung im Zulauf Kohlenwasserstoff-Wasser-Mischung in das Ultraschall-Akustik-Durchfluss-Aggregat (UADA als ein Teil des Trenn-Dispergators); mindestens ein Ultraschall-Akustik-Durchfluss-Aggregat (UADA) zur Herstellung einer Kohlenwasserstoff-Wasser-Feindispersion mittels hydrodynamischer Kavitation, und mindestens eine zweite Pumpe zur Erzeugung eines Unterdrucks hinter dem UADA, umfasst.

Die auf dem vorliegenden Verfahren beruhende Anlage umfasst somit im ersten Aspekt einen Fein-Dispergator bestehend aus einem Grob-Dispergator, einem UADA-Modul und einer dem UADA vorgeschalteten Pumpe und einer dem UADA nachgeschalteten Pumpe
und Trenn-Dispergator bestehend aus einem UADA-Modul und einer dem UADA vorgeschalteten Pumpe und einer dem UADA nachgeschalteten Pumpe.

In einer Ausführungsform umfasst eine auf dem vorliegenden Verfahren beruhende Anlage zur Herstellung einer stabilen Kohlenwasserstoff-Wasser-Ultrafeindispersion der Ultrafein-Dispergator stromabwärts mindestens eine Einheit zur Herstellung einer Ultrafeindispersion, aus mindestens Medium 1 als einem kohlenwasserstoffhaltigen Medium und Medium 2 als Wasser (VE-Wasser) und
eine Einheit mindestens eine Heizvorrichtung für die Initiierung der Thermokavitation, mindestens eine erste Pumpe, für eine Druckerhöhung im Zulauf der Feindispersion in das Ultraschall-Akustik-Durchfluss-Aggregat (UADA als ein Teil des Ultrafein-Dispergators); mindestens ein Ultraschall-Akustik-Durchfluss-Aggregat (UADA) zur Herstellung einer Kohlenwasserstoff-Wasser-Ultrafeindispersion mittels hydrodynamischer Kavitation und mindestens eine zweite Pumpe zur Erzeugung eines Unterdrucks hinter dem Ultrafein-UADA
   oder
eine Einheit mindestens einen Vormischer (Grob-Dispergator), mindestens eine Heizvorrichtung für die Initiierung der Thermokavitation, mindestens eine erste Pumpe, für eine Druckerhöhung im Zulauf der Feindispersion in das Ultraschall-Akustik-Durchfluss-Aggregat (UADA als ein Teil des Ultrafein-Dispergators); mindestens ein Ultraschall-Akustik-Durchfluss-Aggregat (UADA) zur Herstellung einer Kohlenwasserstoff-Wasser-Ultrafeindispersion mittels hydrodynamischer Kavitation und mindestens eine zweite Pumpe zur Erzeugung eines Unterdrucks hinter dem Ultrafein-UADA.

Die auf dem vorliegenden Verfahren beruhende Anlage umfasst somit in einem zweiten Aspekt eine Kombination aus einem Ultrafein-Dispergator bestehend aus einer Heizvorrichtung (Heizpatrone mit einem Einschraubheizkörper) und UADA, wobei der Aufbau wie folgt ist: Heizvorrichtung- erste Pumpe- erstes UADA- zweite Pumpe .
oder bestehend aus einen Vormischer (Grob-Dispergator), einer Heizvorrichtung (Heizpatrone mit einem Einschraubheizkörper) und UADA, wobei der Aufbau wie folgt ist: Grob-Dispergator-Heizvorrichtung- erste Pumpe- erstes UADA- zweite Pumpe.

In einer Ausführungsform der auf dem vorliegenden Verfahren beruhenden Anlage ist stromaufwärts der mindestens einen Einheit zur Herstellung einer stabilen Kohlenwasserstoff-Wasser-Ultrafeindispersion aus mindestens Medium 1 als einem kohlenwasserstoffhaltigen Medium und Medium 2 als Wasser (VE-Wasser) und
diese Einheit mindestens einen Vormischer (Grob-Dispergator), mindestens eine erste Pumpe, für eine Druckerhöhung im Zulauf Kohlenwasserstoff-Wasser-Mischung in das Ultraschall-Akustik-Durchfluss-Aggregat (UADA als ein Teil des Fein-Dispergators); mindestens ein Ultraschall-Akustik-Durchfluss-Aggregat (UADA) zur Herstellung einer Kohlenwasserstoff-Wasser-Feindispersion mittels hydrodynamischer Kavitation, mindestens eine Heizvorrichtung für die Initiierung der Thermokavitation, mindestens eine zweite Pumpe, für eine Druckerhöhung im Zulauf der Feindispersion in das Ultraschall-Akustik-Durchfluss-Aggregat (UADA als ein Teil des Ultrafein-Dispergators); mindestens ein zweites Ultraschall-Akustik-Durchfluss-Aggregat (UADA) zur Herstellung einer Kohlenwasserstoff-Wasser-Ultrafeindispersion mittels hydrodynamischer Kavitation und mindestens eine dritte Pumpe zur Erzeugung eines Unterdrucks hinter dem Ultrafein-UADA umfasst.

Die auf dem vorliegenden Verfahren beruhende Anlage umfasst somit in einem dritten Aspekt eine Kombination aus einem Grob-Dispergator, einem Fein-Dispergator und einem nachgeschalteten Ultrafein-Dispergator.

Die Basis des Verfahrens ist das Prinzip der Kavitation. Unter Kavitation ist die Bildung und Implosive Auflösung von Dampfblasen in Flüssigkeiten zu verstehen. Das UADA dient zur Herstellung einer Kohlenwasserstoff-Wasser-Dispersion mittels Kavitation.

Das Prinzip der Dispersionserzeugung unter Verwendung der oben genannten Anlage basiert darauf, dass ein Gemisch aus mindestens zwei verschiedenen Medien in einem UADA durch spezielle Düsen gepresst wird.

Die mindestens zwei verschiedenen Medien werden miteinander vorgemischt. Die weiteren Schritte der Herstellung einer Kohlenwasserstoff-Wasser-Dispersion mittels Kavitation erfolgen in mindestens einem oder auch zwei UADA-Modulen. In einem ersten UADA-Modul findet Superkavitation, als Einzelfall der hydrodynamischen Kavitation, im anderen zweiten UADA-Modul Thermo- und Superkavitation statt. Die beiden UADA-Module sind hintereinander angeschlossen.

Durch die Art und Intensität der Kavitation wird die Größe der Wassertropfen in der Dispersion variiert. Dabei bewirken stärkere Kavitationen einen geringeren Durchmesser des eingeschlossenen Tropfens. Das vorliegende Verfahren ermöglicht die Herstellung einer Kohlenwasserstoff-Wasser-Dispersion mit einer Tröpfchengröße im Bereich von 10 bis 100 µm. Die Stabilität der Dispersion erhöht sich mit sinkendem Tröpfchendurchmesser.

Für die Qualität der mit der oben genannten Anlage herzustellenden Kohlenwasserstoff-Wasser-Dispersion ist es wichtig, die optimale Intensität der Kavitation einzustellen. Durch unterschiedliche starke Kavitation wird die Tropfengröße in der Dispersion geregelt. Die Tropfengröße, Phasenverteilung und Morphologie hat wiederum einen Einfluss auf die Standstabilität der Dispersion. Durch die Variation des Druckes hinter dem UADA wird die Kavitation eingestellt, variiert und gesteuert.

Die Tropfengröße, Phasenteilung und Morphologie haben einen Einfluss auf die Standstabilität (Qualität) der Dispersion. Durch die Variation des Druckes hinter dem UADA wird die Kavitation eingestellt, variiert und gesteuert. Durch unterschiedliche starke Kavitation wird die Tropfengröße in der Dispersion geregelt. Für die Qualität der mit der oben genannten Anlage herzustellenden Kohlenwasserstoff-Wasser-Dispersion ist es wichtig, die optimale Intensität der Kavitation einzustellen.

Drei verschiedene Feinheitsstufen der Tröpfchen werden mit der beschriebenen Anlage erreicht:
- Tröpfchendurchmesser in der Grobdispergierung größer als 1 mm
- Tröpfchendurchmesser in der Feindispergierung kleiner als 1 mm und größer als 100 µm
- Tröpfchendurchmesser in der Ultrafeindispergierung kleiner als100 µm

Die beschriebene Anlage ermöglicht es, den Wasseranteil und die Prozessparameter Druck, Temperatur und Durchsatz konstant zu halten, um eine gleichbleibende Qualität der hergestellten Wasser-Öl-Dispersion zu gewährleisten.

Das entwickelte Verfahren kann in zwei oder drei verfahrenstechnischen Stufen aufgebaut werden. Zum einen gehört eine technologische Realisierung aus Grob- und Feindispergierung. Die andere technologische Lösung für eine vertiefte Dispergierung besteht aus der Grob-, Fein- und Ultradispergierung.

Gemäß dem vorliegenden Verfahren kann vor dem Herstellen der Feindispersion eine Grobdispersion aus dem vortemperierten Medium 1 als kohlenwasserstoffhaltiges Medium und dem vortemperierten Medium 2 als Wasser durch Vermischen von Medium 1 und Medium 2 in mindestens einer Vormischeinheit (Grob-Dispergator) bereitgestellt werden.

Entsprechend Ansprüchen 1, 2 wird demnach erfindungsgemäss ein Verfahren zur Herstellung einer Kohlenwasserstoff-Wasser-Dispersion (Feindispersion), oder einer leicht in mindestens zwei Phasen trennbaren Wasser-Kohlenwasserstoff-Dispersion (Trenndispersion) bereitgestellt, wobei das Verfahren insbesondere in einer oben beschriebenen Anlage durchgeführt wird und die folgenden Schritte umfasst:
- Herstellen einer Kohlenwasserstoff-Wasser-Feindispersion, oder einer Wasser-Kohlenwasserstoff-Trenndispersion in einem Ultraschall-Akustik-Durchflussaggregat (UADA), indem die Kavitation nicht aktiv eingebracht wird, sondern entsteht aufgrund der Strömungen im UADA .

Für die Einstellung, Variation und Steuerung der Kavitation bzw. Kavitationsregime wird ein Druck vor dem UADA-Modul (Vordruck) und ein Druck hinter dem UADA eingestellt.

Im UADA-Modul werden nacheinander drei Geschwindigkeitsbereiche der Strömung aufgebaut: Vorschall-, Schall- und Ultraschallgeschwindigkeit.

Die Vorschallgeschwindigkeit ist eine transversale Verformung von Strömen durch Bildung von Wirbel-Ring-Strömen.

Im Bereich der Schallgeschwindigkeit wird die resultierende Strömung so groß, dass eine Kavitation auftritt. Weiterhin werden langkettig verschlaufte Kohlenwasserstoffe thermomechanisch auseinandergerissen. Der Zustrom wird in radialer Richtung tangential beschleunigt, in welchem die Kammerströmungen aneinander geschert werden und sich so die relative Geschwindigkeit verdoppelt. Durch die hohe Geschwindigkeit entstehen die Dampfblasen und die verdrängten Wirbelströmungen gleichen sich untereinander aus. Dadurch bilden sich konstante, stabile und nach hydrodynamischen Eigenschaften getrennte Wirbel.

Dies führt zur akustischen Initiierung des Produktes, der sogenannten Ultraschallkavitation, was weiterhin zur Änderung des Aggregatzustandes und zur Aktivierung chemischer Verbindungen führt.

Die Ultraschall-Geschwindigkeit tritt nach dem Zusammentreffen der Strömungen auf und die Energie der Strömungen im begrenzten Volumen wird konzentriert. Mithilfe der konzentrierten Energie wird der Energie-Masseaustausch gefördert und die physikalisch-chemische-Umwandlung beschleunigt. Die gebildete Dispersion wird durch den Ablauf aus dem Modul abgeführt.

Stromabwärts, nach dem ersten UADA-Modul wird Unterdruck erzeugt.

Der Dampfdruck von Wasser muss mit dem Betriebsdruck mittels hydrostatischer Druck- und Temperatureinstellung (Dampfdruckkurve) durch Geschwindigkeitserhöhung (Energieumwandlung/ kinetischer Druckanteil) unterschritten werden. Dies ergibt sich aus der Dampfdruckkurve für Wasser wie in Figur 1 gezeigt.

Durch das Druckverhältnis zwischen dem Vordruck und dem Unterdruck im Fein-Dispergator, bzw. im Trenn-Dispergator wird die Art, Stärke und Form der Kavitation im UADA beeinflusst. Je stärker die Kavitation ausgeprägt ist, desto geringer ist der Durchmesser der Tröpfchen in der Dispersion,
- wobei das Verhältnis des Vordruckes vor dem UADA des Fein-Dispergators und des Unterdruckes nach dem UADA des Fein-Dispergators bei mindestens 10 liegt.

In einer Ausführungsform des vorliegenden Verfahrens wird die Kohlenwasserstoff-Wasser-Feindispersion nach Verlassen des Fein-Dispergators in mindestens eine weitere Einheit zur Herstellung einer Ultrafeindispersion (Ultrafein-Dispergator) eingeführt, wobei diese Einheit mindestens ein weiteres Ultraschall-Akustik-Durchfluss-Aggregat (UADA) zur Herstellung einer Kohlenwasserstoff-Wasser-Ultrafeindispersion mittels Kombination aus der Thermo- und hydrodynamischer Kavitation umfasst,
- wobei diese Einheit zur Verstärkung der Effektivität und Stabilität die hydrodynamische Kavitation mit der Thermokavitation kombiniert.

Die Bedingungen für die Initiierung der Thermokavitation werden in einer Heizvorrichtung mit niedrigem Druck und erhöhter Temperatur erzeugt. Durch die lokale Erwärmung in der Heizvorrichtung entstehen an der Oberfläche kleine Dampfblasen, die abgelöst durch die Strömung, in der Flüssigkeit durch eine Temperatursenkung wieder kollabieren. Diese Thermische Kavitation katalysiert die hydrodynamische Kavitation im nachfolgenden UADA und verstärkt somit die Durchmischung der Dispersion.

Der verfahrenstechnische Einsatz ist so aufgebaut, dass in der Heizvorrichtung Unterdruck herrscht. Für die Initiierung der Ultraschallkavitation im nachfolgenden UADA erfolgt ein erneuter Druckaufbau und hinter dem UADA Druckabbau.

Durch die Kombination der Thermo- und hydrodynamischer bzw. Super-Kavitation werden bessere Bedingungen zur Herstellung der ultrastabilen und ultrafeinen Dispersion geschaffen. Durch das Druckverhältnis zwischen dem Vordruck und dem Unterdruck im Ultrafein-Dispergator wird die Art, Stärke und Form der Kavitation im UADA beeinflusst. Je stärker die Kavitation ausgeprägt ist, desto geringer ist der Durchmesser der Tröpfchen in der Dispersion,
- wobei das Verhältnis des Druckes vor dem UADA des Ultrafein-Dispergators (Vordruck) und des Druckes nach dem UADA des Ultrafein-Dispergators (Unterdruck) bei mindestens 12 liegt.

Die ultrafeine Dispergierung kann technologisch entweder nach der Grobdispergierung oder nach der Feindispergierung realisiert werden.

Das in der beschriebenen Anlage verwendete Kavitationsverfahren in einem Ultraschall-Akustik-Durchfluss-Aggregat (UADA) ist aus den Patenten RU 2130503 C1, RU 2462301 C1 und dem Patent für das nützliche technische Modell RU 134076 U1 bekannt und ermöglicht die Herstellung einer standstabilen Dispersion aus Kraftstoff und Wasser. In der beschriebenen Anlage wird dieses UADA in Kombination mit Wärmeübertragern und Druckerhöhungsvorrichtungen erweitert, so dass die Stabilität der gebildeten Kohlenwasserstoff-Wasser-Dispersion wesentlich erhöht wird. Die in der beschriebenen Anlage installierten Wärmeübertrager erlauben eine separat temperierte Kohlenwasserstoff-und Wasserzufuhr. In die Zuführungsleitung der Mischeinrichtung (UADA) kann zusätzlich ein Feuchtigkeitssensor eingebaut werden, um den Wassergehalt kontinuierlich zu überprüfen und zu steuern. Hinzu kommen in die Kohlenwasserstoff- und Wasserzugabe Regel- oder Dosierventile, die eine Änderung des Mischungsverhältnisses erlauben.

Mit der entwickelten Technologie wird eine langzeitstabile Dispersion aus Wasser und Kohlenwasserstoff hergestellt. Die Langzeitstabilität wird wesentlich von der Tropfengröße beeinflusst. So kann durch eine Tropfengröße von kleiner 100 µm eine Standstabilität von mindestens 1 Jahr bis zu 7 Jahren erreicht werden. So wird z.B. die Standstabilität von Bunkerölen erhöht, wodurch auf den Einsatz von Additiven verzichtet werden kann. Es kommen weniger, bis keine ungewollten Reaktionen im Lager- oder Transportkraftstofftank vor und das Ausflocken von Paraffinen kann reduziert oder sogar unterdrückt werden.

Durch die feinen Tröpfchen in der Dispersion kann der Kraftstoff optimaler verbrannt werden, da diese in der Brennkammer schlagartig verdampfen und die Verbrennung des Brennstoffes durch Oberflächen-zu-Volumen-Vergrößerung homogener erfolgt. Es entstehen weniger Rußpartikel bei der Verbrennung. Der Wirkungsgrad der Verbrennung, bezogen auf die eingebrachte Primärenergie, wird erhöht, wobei der Kraftstoff fast vollständig energetisch umgesetzt wird.

Zudem erfolgt eine Dezimierung der Schadstoffe bei der Verbrennung der Dispersion gegenüber der Verbrennung des reinen Kraftstoffes. So wird bei einem Wasseranteil von mehr als 10 % die Verbrennungstemperatur reduziert, wodurch wiederum der Ausstoß an Schadstoffen wie NOₓ minimiert werden kann.

Die Entwicklung des vorliegenden additivfreien Verfahrens zur kosteneffizienten Beseitigung von Öl-Katastrophen mittels Herstellung der Trenndispersion leistet einen enormen Beitrag zum Natur- und Artenschutz. Ölverschmutzungen der Umwelt, besonders der Meere durch Rohöl oder Mineralölprodukte von havarierten Öltankern oder -Plattformen können mithilfe dieser Technologie und der dazugehörigen Anlage gereinigt und die separierten Kohlenwasserstoffe wiederverwertet werden.

### Medien

Das vorliegende Verfahren erlaubt, die Vermischung mindestens zweier verschiedenartiger Medien. In der beschriebenen Anlage können flüssige Medien mit einer Viskosität von 1 mm²/s bis 1.000 mm²/s, bevorzugt von 100 mm²/s bis 800 mm²/s, insbesondere von 300 mm²/s bis 500 mm²/s verarbeitet werden .

Die verwendeten Medien sind in Tabelle 1 zusammengefasst.

**Tabelle 1: Medien zur Herstellung der Kohlenwasserstoff-Wasser-Dispersion**

| Medium 1 | | Medium 2 | |
|---|---|---|---|
| • | Schweröl | • | Trinkwasser |
| • | Dieselkraftstoff | • | VE-Wasser |
| • | Heizöl | | |
| • | Schlämme: | | |
| | Produkte aus Ölabscheidern, Altöl, Bilgenwasser aus Schiffen | | |

Medium 1 (als Hauptmedium) bezeichnet die kohlenwasserstoffhaltige, ölhaltige Komponente, die bei Verbrennungsprozessen über 60 wt% der Dispersion entspricht.

Bei der Anwendung des Verfahrens als Trennverfahren beträgt der Anteil von Medium 1 unter 40 wt%.

Medium 2 (als zweites Medium) entspricht der wasserhaltigen Komponente, die bei Verbrennungsprozessen unter 40 wt% der Dispersion entspricht. Der effektive Anteil von Medium 2 bei Trennverfahren beträgt über 60 wt%.

In einer Ausführungsform wird zur Herstellung der Kohlenwasserstoff-Wasser-Dispersion entsalztes (entionsiertes) Wasser verwendet. In einer anderen Ausführung kann auch normales Leitungswasser oder sogenanntes Brackwasser benutzt werden.

### Vormischen / Grobdispergierung

Wie oben angeführt, kann dem Fein-Dispergator eine Vormischeinheit vorgelagert sein.

In einer Ausführungsform der beschriebenen Anlage umfasst die mindestens eine Vormischeinheit, mindestens einen Wärmeübertrager für Medium 1, mindestens einen Wärmeübertrager für Medium 2 und mindestens eine Mischapparatur zum Vormischen von Medium 1 und Medium 2. Die Wärmeübertrager zur Einstellung der Temperatur und indirekt der Viskosität des Kohlenwasserstoffs als Medium 1 kann als Wärmeübertrager mit Bypass ausgebildet sein.

Medium 1 und Medium 2 werden, wie in Anspruch 3 erfasst, auf Temperaturen zwischen 30 und 90 °C, bevorzugt zwischen 40 und 80 °C erwärmt und in den Vormischer eingeführt. Es werden somit mindestens zwei verschiedene vortemperierte Medien in der Grobdispergierung miteinander gemischt. Voraussetzung für die optimale Herstellung der Grobdispersion sind identische absolute Zulaufdrücke der Medien.

In der Zufuhrleitung für die kohlenwasserstoffhaltige Komponente, insbesondere für den Kraftstoff, können des Weiteren Vorrichtungen (z.B. Sensoren) zum Messen von Temperatur und Volumenstrom des Kraftstoffs in der Kraftstoffzuführungsleitung vorgesehen sein.

In einer weiteren Ausführungsform der auf dem Verfahren beruhenden Anlage ist an bzw. in der Zufuhrleitung von Medium 1 als einem kohlenwasserstoffhaltigen Medium mindestens ein Filter zur Entfernung von Schmutzpartikeln aus dem Medium 1 vorgesehen. Dem Filter ist für die Überwachung des Filterbelegungsgrades jeweils ein Drucksensor vorgelagert und ein Drucksensor nachgelagert.

Wie oben benannt, ist in oder an der Zufuhrleitung für Medium 2 als Wasser, insbesondere entsalztes und entionisiertes Wasser, mindestens ein Wärmeübertrager zur Anpassung der Wassertemperatur an die Temperatur der ölhaltigen Komponente vorgesehen. Vor und hinter dem Wärmeübertrager in der Wasserleitung sind bevorzugt Vorrichtungen (z.B. Sensoren) zum Messen des Volumenstroms und der Temperatur des Wassers vorgesehen.

Die oben bereits erwähnte Vormischapparatur dient der Vormischung der oben beschriebenen Komponenten. Diese Mischapparatur ist für Medien unterschiedlicher Viskosität ausgelegt. Hierbei wird das Wasser mit Hilfe eines statischen Mischers in den Ölstrom in laminaren Schichten eingebracht. Diese grobe Vermischung optimiert den eigentlichen Vermischungsprozess und schont die Pumpe vor dem UADA, da ein schlagartiger Wechsel von Kohlenwasserstoff und Wasser damit verhindert wird.

In einer weitergehenden Ausführungsform sind stromabwärts hinter dem Vormischer Vorrichtungen (z.B. Sensoren) zum Messen der Temperatur und des Drucks der Kohlenwasserstoff-Wasser-Grobdispersion vorgesehen.

Anschießend kommt das temperierte Gemisch mit dem voreingestellten Volumen- oder Prozent-Anteil nach der Grobdispergierung in die nächste Stufe zur Feindispergierung.

### Feindisperqierunq

Nach der Herstellung der Grobdispersion wird im nachfolgenden Schritt die stabile Kohlenwasserstoff-Wasser-Dispersion hergestellt.

Wie oben angeführt, umfasst der mindestens eine Fein-Dispergator mindestens eine erste Pumpe für eine erste Druckerhöhung im Zulauf der Kohlenwasserstoff-Wasser-Grobdispersion; das mindestens eine erste Ultraschall-Akustik-Durchfluss-Aggregat (UADA) und mindestens eine zweite Pumpe.

Die Kohlenwasserstoff-Wasser-Grobdispersion wird, wie in Anspruch 5 erfasst, vor dem Eintritt in mindestens ein erstes Ultraschall-Akustik-Durchfluss-Aggregat (UADA) auf Drücke von bis zu 2,5 MPa, bevorzugt auf Drücke zwischen 0, MPa und 2 MPa, insbesondere bevorzugt zwischen 1 MPa und 1,5 MPa unter Verwendung einer ersten Pumpe gebracht. Der vor dem ersten UADA aufgebaute Vordruck kann z.B. zwischen 0,6 und 2,5 MPa liegen .

Die hierfür verwendete Pumpe kann für hochvolumenströmige Betankungsprozesse oder für kontinuierliche geringvolumenströmige Produktionsprozesse z.B. für Volumenströme zwischen 5 m³/h und 100 m³/h, bevorzugt zwischen 10 m³/h und 80 m³/h, insbesondere bevorzugt zwischen 20 m³/h und 60 m³/h ausgelegt sein. Typische Volumenströme können z.B. 6 m³/h; 20 m³/h und 100 m³/h sein.

In einer weiteren bevorzugten Ausführungsform weist die auf dem Verfahren beruhende Anlage eine stromabwärts von dieser ersten Pumpe angeordnete Vorrichtung zum Messen des Wasseranteils in der Kohlenwasserstoff-Wasser-Grobdispersion auf. Diese Vorrichtung zum Messen der Feuchtigkeit kann in Form eines Bypasses ausgelegt sein, und ermöglicht bei Abweichungen vom gewünschten Wasseranteil eine Nachjustierung des Wasseranteils, z.B. über ein Regelventil aus der Wasserleitung.

Die Einstellung des Wasseranteils ist bevorzugt automatisiert, wodurch eine Inline- und genauere Wasserdosierung sowie eine Regelung des Volumenstromes und der Temperatur ermöglicht werden. Das sind Voraussetzungen für eine gleichbleibende Qualität der herzustellenden Dispersion. Weiterhin kann die Wassermenge im Brennstoff dadurch einfach variiert werden. Wichtig für die gleichbleibende Qualität sind die Wassermenge, Durchsatzmenge an Kohlenwasserstoff, die Temperatur und der Druck im Kavitationsbereich.

Zudem kann der Wasseranteil in der Dispersion variabel eingestellt und gemessen werden. Der Wasseranteil ist wichtig für die spätere Verwendung und Eigenschaften der Verbrennung und liegt in einem Bereich von 1 wt% bis 40 wt%, bevorzugt 5 bis 30 wt%, insbesondere bevorzugt bei 10-15 wt% (bezogen auf das Gesamtvolumen der herzustellenden Dispersion).

Der Vorrichtung zum Messen und Einstellen des Wasseranteils in der Kohlenwasserstoff-Wasser-Grobdispersion folgen stromabwärts weitere Messvorrichtungen (z.B. Sensoren) für Temperatur und Druck vor Eintritt in das erste Ultraschall-Akustik-Durchfluss-Aggregat (UADA).

Erfindungsgemäß wird die Feindispersion in einem Ultraschall-Akustik-Durchflussaggregat (UADA) hergestellt, indem die Kavitation nicht aktiv eingebracht wird, sondern aufgrund der Strömungen im UADA entsteht.

Für die Einstellung der Kavitationsregime wird vor dem UADA-Modul (wie oben beschrieben) ein Vordruck zwischen 0,6 und 2,5 MPa und hinter dem UADA-Modul circa 0,06 MPa eingestellt.

Die Druckeinstellung der Feindispergierung am Ultraschall-Akustik-Durchfluss-Aggregat in dem Fein-Dispergator sollte somit folgendes Druck-Verhältnis aufweisen: $D r u c k v e r h ä {ltnis}_{Fein - Dispergierung} = \frac{{Vordruck}_{vor UADA}}{{Unterdruck}_{nach UADA}} \geq 10$

Hierdurch wird die Art, Stärke und Form der Kavitation im UADA beeinflusst. Je stärker die Kavitation ausgeprägt ist, desto geringer ist der Durchmesser der Tröpfchen in der Dispersion.

Nach der Feindispergierung kann eine weitere Überwachung und eventuelle Nachjustierung des Wasseranteiles, inline oder in Form eines Bypasses, erfolgen (analog zu dem oben beschriebenen).

Die Feindispersion kann aus der Anlage abgeführt werden. In diesem Fall handelt es sich vorliegend um ein zweistufiges Verfahren zur Herstellung der stabilen Kohlenwasserstoff-Wasser-Dispersion durch Grobdispergierung (Vormischen zur Herstellung des Gemisches) und Feindispergierung, wobei eine Erfassung der verfahrenstechnischen Regime der Ultraschall-Akustik-Durchfluss-Aggregate einen wesentlichen Beitrag liefert.

Alternativ kann die Feindispersion aber auch anschließend in die Ultrafeindispergierung überführt werden.

### Ultrafeindispergierung

Wie oben bereits beschrieben, kann stromabwärts von der mindestens einen Einheit zur Herstellung einer stabilen Kohlenwasserstoff-Wasser-Dispersion im Fein-Dispergator mindestens eine Einheit zur Herstellung einer stabilen Kohlenwasserstoff-Wasser-Dispersion im Ultrafein-Dispergator angeordnet sein, wobei diese Einheit mindestens ein zweites Ultraschall-Akustik-Durchfluss-Aggregat (UADA) zur Herstellung einer stabilen Kohlenwasserstoff-Wasser-Ultrafeindispersion mittels Kombination aus Thermischer und hydrodynamischer Kavitation umfasst.

In einer Ausführungsform umfasst der Ultrafein-Dispergator mindestens eine Heizvorrichtung, zur Erwärmung der unter Unterdruck fließenden Feindispersion, (stromabwärts) mindestens eine Pumpe für die Erzeugung des Unterdruckes in der Heizvorrichtung und für eine Druckerhöhung im Zulauf der erwärmten Kohlenwasserstoff-Wasser-Feindispersion; (stromabwärts) mindestens ein zweites Ultraschall-Akustik-Durchfluss-Aggregat (UADA) und (stromabwärts) mindestens eine Pumpe zur Einstellung des Unterdruckes, was zur Einstellung, Variation und Steuerung der Kavitationsregime führt.

Entsprechend kann somit ein dreistufiges Verfahren zur Herstellung der ultrastabilen Kohlenwasserstoff-Wasser-Dispersion durch Grodispergierung, Feindispergierung sowie Ultrafeindispergierung bereitgestellt werden, wobei eine Erfassung der verfahrenstechnischen Regime der Ultraschall-Akustik-Durchfluss-Aggregate einen wesentlichen Beitrag liefern, wobei folgendes gilt:
- das Verhältnis des Vordruckes vor dem UADA und des Untedruckes nach dem UADA im Fein-Dispergator liegt bei mindestens 10, gemäß $D r u c k v e r h ä {ltnis}_{Fein - Dispergator} = \frac{{Vordruck}_{vor UADA}}{{Unterdruck}_{nach UADA}} \geq 10$
- das Verhältnis des Vordruckes vor dem UADA und des Druckes nach dem UADA des Unterdruckes im Ultrafein-Dispergators liegt bei mindestens 12, gemäß $D r u c k v e r h ä {ltnis}_{Ultrafein - Dispergator} = \frac{{Vordruck}_{vor UADA}}{{Unterdruck}_{nach UADA}} \geq 12$

Die mindestens eine Heizvorrichtung besteht bevorzugt aus mindestens einer Heizpatrone. Es ist auch möglich mehrere Heizpatronen zu verwenden, die parallel eingeschaltet werden können. Die mindestens eine Heizpatrone besteht aus Heizmantel und Einschraubheizkörper.

Die Kohlenwasserstoff-Wasser-Feindispersion wird in der mindestens einen Heizvorrichtung, insbesondere einer Heizpatrone, auf bis zu 80 °C vor Eintritt in das mindestens zweite Ultraschall-Akustik-Durchfluss-Aggregat (UADA) erwärmt.

Für die Herstellung der Ultrafeindispersion wird die Thermokavitation für die Verstärkung der Effektivität und Stabilität mit hydrodynamischer Kavitation kombiniert. Die Bedingungen für die Initiierung der Thermokavitation werden in einer Heizvorrichtung mit niedrigem Druck erzeugt. Durch die lokale Erwärmung in der Heizvorrichtung entstehen an der Oberfläche kleine Dampfblasen, die abgelöst durch die Strömung, in der Flüssigkeit durch eine Temperatursenkung wieder kollabieren. Diese Thermische Kavitation verstärkt die hydrodynamische Kavitation im nachfolgenden UADA und unterstützt somit die Durchmischung der Dispersion.

Der verfahrenstechnische Einsatz ist so aufgebaut, dass in der Heizvorrichtung Unterdruck herrscht. Für die Initiierung der Ultraschallkavitation im nachfolgenden UADA erfolgt ein erneuter Druckaufbau vor dem UADA und die Einstellung des Unterdruckes hinter dem UADA.

Durch den Synergismus der Wirkung der Thermo- und hydrodynamischen Kavitation werden ideale Bedingungen zur Herstellung der standstabilen und ultrafeinen Kohlenwasserstoff-Wasser-Dispersion geschaffen.

Wie bereits oben angedeutet, ist stromabwärts vom zweiten UADA mindestens eine weitere Pumpe für die Steuerung der Kavitationsregime vorgesehen. Gleichzeitig dient diese weitere Pumpe zur Förderung der gebildeten Kohlenwasserstoff-Wasser-Dispersion zur Abführleitung und weitergehend zur Messstrecke sowie zu den Lagertanks. Diese Pumpe ist auch mit einem Pumpenschutz ausgerüstet, der aus einem Unterdrucksensor vor und einem Überdrucksensor hinter der Pumpe besteht.

Des Weiteren ist stromabwärts von der mindestens einen zusätzlichen Pumpe zur Förderung der gebildeten Kohlenwasserstoff-Wasser-Dispersion mindestens ein Filter vorgesehen. Der Filter ist insbesondere vor der Messstrecke angeordnet, um grobe Partikel herauszufiltern und so sensible Sensoren in der Messstrecke zu schützen. Vor und hinter dem Filter sind Drucksensoren eingebaut, die es erlauben den Differenzdruck zu messen, um ein Verstopfen des Filters frühzeitig zu erkennen.

Die erwähnte Messtrecke dient der Erfassung von Temperatur, Druck und Volumenstrom der gebildeten Kohlenwasserstoff-Wasser-Dispersion.

Hinter der Messstrecke ist ein Abzweig vorgesehen, der es ermöglicht beim An- und Abfahrprozess der Anlage die Dispersion in einem inneren Kreis über die UADA-Module zu führen. Eine eingebaute Steuertechnik ermöglicht eine gleitende Umschaltung von der inneren Rezirkulation zur Produktion. Die Rezirkulationsleitung ist zudem mit einem Rückschlagventil, einem Drucksensor und einem Volumenstromwächter ausgerüstet.

Mit dem vorliegenden Verfahren kann eine stabile Kohlenwasserstoff-Wasser-Dispersion mit einer Wassertröpfchengröße von weniger als 10 µm bei einem Wasseranteil von 1 bis 50 wt%, bevorzugt 5 bis 30 wt%, insbesondere bevorzugt bei 10 bis 15 wt% (bezogen auf die Gesamtmasse der herzustellenden Dispersion) hergestellt werden.

Die ultrafeine Dispergierung kann technologisch entweder nach der Grobdispergierung oder nach der Feindispergierung realisiert werden.

### Trennverfahren

In einem weiteren Aspekt der vorliegenden Erfindung, welcher in Anspruch 2 erfasst ist, ist dem Trenn-Dispergator (Einheit identisch wie der Fein-Dispergator aufgebaut, jedoch entweder ohne oder mit im UADA-Körper integriertem Vormischer - Grob-Dispergator) mindestens einen Separationstank zum Auftrennen der leicht in mindestens zwei Phasen trennbaren Wasser-Kohlenwasserstoff-Dispersion (Trenndispersion) in Kohlenwasserstoff und Wasser nachgeschaltet.

In diesem Fall wird eine Anlage zur Trennung einer Wasser-Kohlenstoffwasserstoff-Dispersion bereitgestellt, wobei die Anlage folgende Elemente umfasst:
- mindestens eine Einheit zur Herstellung einer Wasser-Kohlenwasserstoff-Trenndispersion, wobei diese Einheit mindestens ein erstes Ultraschall-Akustik-Durchfluss-Aggregat zur Herstellung einer Wasser-Kohlenwasserstoff-Trenndispersion mittels hydrodynamischer Kavitation umfasst und
- mindestens einen Separationstank zum Auftrennen der Wasser-Kohlenwasserstoff-Trenndispersion in Kohlenwasserstoff und Wasser.

Das in solch einer Anlage durchführbare Verfahren zur Trennung einer Wasser-Kohlenstoffwasserstoff-Dispersion umfasst die folgenden Schritte:
- Bereitstellen von mindestens einer in mindestens zwei Phasen trennbaren Wasser-Kohlenwasserstoff-Mischung (Verschmutzung aus Havarieorten) und
- Herstellen einer leicht in mindestens zwei Phasen trennbaren Wasser-Kohlenwasserstoff-Dispersion in mindestens einer Einheit zur Herstellung einer Wasser-Kohlenwasserstoff-Trenndispersion, wobei diese Einheit mindestens ein erstes Ultraschall-Akustik-Durchfluss-Aggregat (UADA) zur Herstellung einer Wasser-Kohlenwasserstoff-Trenndispersion mittels hydrodynamischer Kavitation umfasst und
- Einleiten der gebildeten und leicht in mindestens zwei Phasen trennbaren Wasser-Kohlenwasserstoff-Dispersion in mindestens einen Separationstank zum Auftrennen der Wasser-Kohlenwasserstoff-Trenndispersion in Kohlenwasserstoff und Wasser.

Bei der Anwendung der Technologie als Trennverfahren beträgt der Anteil von Medium 1 als einem kohlenwasserstoffhaltigen Medium der Wasser-Kohlenwasserstoff-Trenndispersion unter 50 wt%. Der effektive Anteil von Medium 2 als Wasser bei Trennverfahren beträgt über 50 wt%.

Für die Initiierung der Phasentrennung wird eine Trenndispersion mit einem angestrebten Wasseranteil von über 60 wt% hergestellt.

Das einstufige Verfahren zur Reinigung umfasst demnach die Herstellung der Wasser-Kohlenwasserstoff-Trenndispersion durch Dispergierung im Trenn-Dispergator, am Ultraschall-Akustik-Durchfluss-Aggregat, wobei folgendes gilt:
a) Festlegung der einstufigen Herstellung mit Druckeinstellung der Dispergierung am Ultraschall-Akustik-Durchfluss-Aggregat des Druck-Verhältnisses: $D r u c k v e r h ä {ltnis}_{Dispergierung} = \frac{{Vordruck}_{vor UADA}}{{Unterdruck}_{nach UADA}} \geq 12$

Die Trenndispersion wird zur anschließenden Separierung gelagert, bis sich die mindestens zwei Phasen der Ursprungsmedien trennen. Die Phasenbildung erfolgt mittels Koaleszenz der Kohlenwasserstoff-Tröpfchen. Dadurch entstehen die Aggregate der Kohlenwasserstoff-Tröpfchen. Gemäß der Stokesschen Gleichung zwingt die Schwerkraft die Kohlenwasserstoff-Aggregate eine Kohlenwasserstoff-Phase zu bilden. Nach der Separierung werden die getrennten Medien wiederverwertet.

Bei der Verwendung der Technologie als Trennverfahren, speziell der Trenndispergierung, liegt der optimale Wasseranteil über 60 wt%. Die dadurch gebildete Wasser-Kohlenwasserstoff-Dispersion weist Instabilität auf.

Die Mobilität der Trennanlage ermöglicht das Havariemedium, verschmutztes Wasser, direkt in den Trenn-Dispergator zur Herstellung der Wasser-Kohlenwasserstoff-Trenndispersion und anschließend zur Phasentrennung zu führen. Diese erlaubt die Verwendung der Technologie als Trennverfahren am Havarieort.

Ein wesentlicher Aspekt der auf dem Verfahren beruhenden Anlage ist deren modularer Aufbau, der mehrere Kombinationen bezüglich Anlage und Verfahrensdurchführung ermöglicht.

Einzelmodule:
- Grob-Dispergator,
- Fein-Dispergator, bestehend aus einem Grob-Dispergator (Vormischer), einem UADA-Modul und jeweils vor- und nachgeschalteter Pumpe,
- Ultrafein-Dispergator, bestehend aus Heizvorrichtung, erster Pumpe, UADA-Modul, zweiter Pumpe.

Insbesondere der Fein-Dispergator ist einzeln einsetzbar.

Kombination der Einzelmodule:
- Fein-Dispergator;
- Fein-Dispergator mit vorgeschaltetem Grob-Dispergator;
- Fein-Dispergator mit nachgeschaltetem Ultrafein-Dispergator,
   wobei der Aufbau wie folgt ist: erste Pumpe- erstes UADA - Heizvorrichtung- zweite Pumpezweites UADA - dritte Pumpe; d.h. es kann bei einer Kombination von Fein-Dispergator und Ultrafein-Dispergator auf eine Pumpe nach dem ersten UADA verzichtet werden;
- Fein-Dispergator - Separationstank.

Daraus ergeben sich folgende mögliche Verfahrensvarianten:
- einstufiges Verfahren bei singulärer Verwendung von Fein-Dispergator;
- einstufiges Verfahren aus Feindispergierung mit vorgeschalteter Grobdispergierung;
- zweistufiges-Verfahren aus Feindispergierung und anschließender Feindispergierung;
- einstufiges Trennverfahren mittels Trenndispergierung und anschließender Phasentrennung.

Die vorliegende Erfindung wird nachfolgend im Detail an einem Ausführungsbeispiel unter Bezugnahme auf die Figuren erläutert. Es zeigen:
- Figur 1: Dampfdruckkurve von Wasser
- Figur 2: eine schematische Darstellung einer ersten Ausführungsform der erfindungsgemäßen Dispersions-Anlage;
- Figur 3: eine schematische Darstellung einer Ausführungsform eines Grob-Dispergators;
- Figur 4: eine schematische Darstellung einer Ausführungsform eines Fein-Dispergators;
- Figur 5: eine schematische Darstellung einer Ausführungsform eines Ultrafein-Dispergators;
- Figur 6: eine schematische Darstellung einer Ausführungsform des erfindungsgemäßen Trenn- Dispergators;
- Figur 7: eine detaillierte Darstellung eines erfindungsgemäß verwendeten Ultraschall-Akustik-Durchfluss-Aggregates; und
- Figur 8: eine detaillierte Ansicht einer in dem Aggregat der Figur 7 verwendeten akustischen Platte.

### Anlage zur Herstellung einer stabilen Kohlenwasserstoff-Wasser-Dispersion

Figur 2 zeigt die schematische Darstellung einer Dispersionsanlage. Die Gesamtanlage unterteilt sich in drei verschiedene Bereiche: den Grob-Dispergator, den Fein-Dispergator und den Ultrafein-Dispergator.

Hauptbaustein der Anlage ist das Ultraschall-Akustik-Durchfluss-Aggregat (UADA).

Ein UADA ist immer für eine bestimmte Durchflussrate (6 m³/h; 20 m³/h und 100 m³/h) ausgelegt.

Der Aufbau des UADA-Moduls ist in Figur 7 dargestellt. Das Modul besteht aus Zulauf, Vorschallkammer, Schallkammer, Ultraschallkammer und Ablauf. Die Akustische Platte, in Figur 8 dargestellt, befindet sich in der Vorschallkammer und ist aus der axialen Ringkammer und tangentialen Wirbelrillen aufgebaut. In der Schallkammer befinden sich Wirbelrohre, die mit konischen Wirbelkörpern gefüllt sind. Die Wirbelrohre münden in der Ultraschallkammer, welche mit dem Ablauf verbunden ist.

Zum Schutz der Dispersionsanlage werden zwischen Grob- und Fein-Dispergator und nach dem Ultrafein-Dispergator Filter eingebaut.

Grob-Dispergator: Im Bereich Grob-Dispergator (Figur 3) besteht die Anlage aus mindestens zwei Zufuhrleitungen für zwei verschiedene Medien mit je einem Wärmeübertrager, einer Einstellapparatur für das Medienverhältnis und einem Vormischer. Die Temperatur der Medien ist über die Steuertechnik der Anlage regelbar.

Mit Hilfe der Regeltechnik wird das Medienverhältnis automatisiert eingestellt und überwacht. Diese wird in den Anlagenbereich Fein-Dispergator überführt. Der Grob-Dispergator ist die Vorstufe vom Fein-Dispergator.

Fein-Dispergator: Der Bereich Fein-Dispergator in Figur 4 besteht aus zwei Pumpen (Vordruck- und Unterdruckpumpe), dem von diesen Pumpen eingeschlossenen UADA und der dazugehörigen Steuertechnik. Nach dem Fein-Dispergator folgt der Ultrafein-Dispergator.

Ultrafein-Dispergator: Der Ultrafein-Dispergator, in Figur 5 dargestellt, besteht aus einer Heizvorrichtung, zwei Pumpen (Vordruck- und Unterdruckpumpe) und dem von diesen eingeschlossenen UADA.

Die Ausführung der Heizvorrichtung (Heizpatrone) besteht aus einem durchströmten Heizmantel mit integriertem Einschraubheizkörper.

Die Auswertung der Ergebnisse erfolgt mittels Onlineviskosimeter über drei Messstellen nach dem Grob-Dispergator, Fein-Dispergator und Ultrafein-Dispergator.

Rezirkulation: Hinter der Messstrecke ist ein Abzweig vorgesehen, der es ermöglicht beim An-und Abfahrprozess der Anlage die Dispersion in einem inneren Kreis über die UADA-Aggregate zu führen. Die Steuerung ermöglicht eine gleitende Umschaltung von der inneren Rezirkulation zur Produktion.

Die Dispersions-Anlage dient der Mischung von mindestens zwei unterschiedlichen vortemperierten Medien. Im ersten Schritt erfolgt die grobe physikalische Vormischung. Der zweite Schritt umfasst die Feindispergierung basierend auf der hydrodynamischen und Super-Kavitation. In Kombination von Thermo-, hydrodynamischer und Super-Kavitation wird die Dispersion im letzten Schritt tiefgreifend verfeinert.

### Trennanlage zur Herstellung einer phasenbildenden Dispersion

Im Havariefall am Wasser wird die Anlage für die Trennung der Medien verwendet.

Die Anlage, wie in Figur 6 dargestellt, besteht aus zwei Pumpen (Vordruck- und Unterdruckpumpe), dem von diesen Pumpen eingeschlossenen UADA und der dazugehörigen Steuertechnik.

Die Anlage wird durch einen Sammeltank, in welchem sich die havarierte Dispersion befindet, gespeist. Hinter der Anlage befindet sich der Separationstank, welcher mit mindestens zwei Tanks (z.B. Öl- und Wassertank) für mindestens zwei bereits getrennte Medien angeschlossen ist. In den Tanks erfolgt anschließend die Qualitätskontrolle (Reinheitskontrolle).

Die Trennanlage dient der Separierung des Wasser-Kohlenwasserstoff-Gemsiches an Havarieorten und ist identisch zum Feindispergierungsbereich aufgebaut.

### Ausführungsbeispiel 1

Das Prinzip der Dispersionserzeugung basiert darauf, dass ein Gemisch aus Kraftstoff und Wasser in einem dafür entwickelten UADA (Ultraschall-Akustik-Durchfluss-Aggregat) durch spezielle Düsen gepresst wird. Die dabei entstehenden Strömungsgeschwindigkeiten begünstigen die Entstehung von Kavitation. Es entsteht eine sehr feintröpfige, stabile Dispersion, welche brennbar ist.

Das UADA-Modul kann eingangsseitig durch Handabsperrarmaturen und ausgangsseitig durch Handabsperrarmaturen manuell abgesperrt werden. Zusätzlich sind am Eingang folgende Sicherheitsschließventile eingebaut, die bei einer gravierenden Störung die Anlage automatisch abriegeln. Am Ausgang sind Sicherheitsventile eingebaut, die bei einer gravierenden Störung die Module vom Tanklager trennen.

Die Sicherheitsabsperrventile trennen im Fall des NOT-Aus, Brand, Stromausfall und unvorhergesehenen kritischen Betriebszuständen automatisch das UADA-Modul von den restlichen Anlagenbereichen.

Das UADA-Modul beginnt hinter der Kraftstoffzuführungsleitung in der Temperatur und Volumenstrom des Eduktes gemessen werden. Die fortführende Kraftstoffleitung ist mit einer Rückschlagklappe versehen, die einen Rückfluss zum Eduktlager verhindert. Weiterhin ist nach der Rezirkulationsleitung ein Temperatursensor zur Überwachung des Stockpunktes und Flammpunktes eingebaut. Anschließend ist ein Filter installiert, um Schmutzpartikel von der Anlage fernzuhalten. Vor und hinter dem Filter ist je ein Drucksensor installiert, um einen zu großen Druckabfall detektieren zu können. Sollte dieser zu hoch ansteigen, muss der Filter gewechselt oder gereinigt werden. Anschießend ist ein Wärmeübertrager mit Bypass eingebaut. Dieser soll die Temperatur im Eingang anpassen und auf die gewünschten Werte bringen (bei den Flamm- und Zündpunkttemperaturen sind die aktuellen Sicherheitsaufschläge zu beachten). Diese angepasste Temperatur wird vom Temperaturgeber kontinuierlich überprüft.

Im nachfolgenden Vormischer wird der Ölstrom mit dem Wasseranteil grob vorgemischt.

Das entsalzte (entionisierte) Wasser wird aus der Wasseraufbereitung über separate Leitungen dem Prozess zugeführt. Mit dem Regelventil wird die Wasserzugabe dosiert. Der Volumenstrom und die Temperatur des Wassers werden gemessen und aufgezeichnet. Das Wasser kann mit dem eingebauten Wärmeübertrager an die Temperatur des Kohlenwasserstoffes angepasst werden. Zur Temperaturüberwachung gibt es hinter dem Wärmeübertrager einen weiteren Temperaturgeber. Bevor das Wasser zum Vormischer gelangt ist ein Rückschlagventil eingebaut, welches das Eindringen von Kohlenwasserstoff in die Wasserleitung verhindern soll.

Hinter dem Vormischer werden die Gemisch-Temperatur und der resultierende Druck gemessen, um abweichende Betriebszustände zu erkennen. Anschießend kommt die Mischung in die erste Druckerhöhung. Hier wird der Druck auf bis zu 2,5 MPa angehoben. Für eine genaue Überwachung des Wasseranteiles, wird hinter der Pumpe in einem Bypass die Feuchtigkeit gemessen. Bei Abweichungen vom gewollten Wasseranteil, wird über das Regelventil aus der Wasserleitung nachjustiert. Bevor die Mischung in das erste Ultraschall-Akustik-Durchfluss-Aggregat (UADA) kommt, werden die Temperatur und der Druck gemessen und aufgezeichnet. In diesem UADA wird die Dispersion hergestellt, dabei fällt der durch die Druckerhöhung aufgebaute Druck vollständig ab. Hinter dem UADA werden die Temperatur und der Druck gemessen und aufgezeichnet. Anschließend ist eine Heizpatrone mit einem Temperaturgeber eingebaut, um hinter dem UADA eine nachfolgende thermische Kavitation aufbauen zu können.

Danach folgt die zweite Druckerhöhung. Eine zusätzliche Funktion der zweiten Druckerhöhung ist die Einstellung des Unterdruckes hinter dem ersten UADA. Das hat einen signifikanten Einfluss auf die Art, Stärke und Form der Kavitation im ersten UADA. Optimal arbeitet das erste UADA, wenn der Druck dahinter bei 0,05 MPa eingestellt wird. Die Pumpe der zweiten Druckerhöhung ist mit einem Drucksensor für die Überwachung des Unterdruckes vor und einem Drucksensor für die Überwachung des Überdruckes hinter dem UADA ausgestattet. Das erlaubt es, die Anlage gezielt in dem erforderlichen Unterdruck und Überdruck zu fahren. Die in diesem Streckenabschnitt eingebauten Drucksensoren geben einen Alarm, bevor ein kritischer Unter- bzw. Überdruck entsteht. Somit kann die Steuerung diesem Ereignis entgegenwirken.

Im Anschluss folgt eine weitere Pumpe. Diese soll die entstandene Dispersion weiter über die Messstrecke zu den Lagertanks befördern. Diese Pumpe ist auch mit einem Pumpenschutz ausgerüstet, der wieder aus einem Drucksensor für die Überwachung des Unterdruckes vor und einem Drucksensor für die Überwachung des Überdruckes hinter der Pumpe besteht.

Bevor die Messstrecke folgt, ist ein Filter eingebaut, der sicherstellen soll, dass keine groben Partikel in die Messstrecke gelangen und somit die sensiblen Sensoren schützt. Vor und hinter dem Filter sind Drucksensoren eingebaut, die es erlauben den Differenzdruck zu messen, um ein Verstopfen des Filters frühzeitig zu erkennen. In der Messstrecke werden folgende Daten erfasst: die Temperatur, der Druck, der Volumenstrom.

Hinter der Messstrecke ist ein Abzweig, der es ermöglicht beim An- und Abfahrprozess die Dispersion im inneren Kreis über die UADA-Module zu fahren. Dazu ist das Regelventil eingebaut. Dieses ermöglicht eine gleitende Umschaltung von der inneren Rezirkulation zur Produktion. Das Regelventil ist mit einem Rückschlagventil gepaart, um ein Vermischen von Fehlchargen bei Rezirkulation aus dem Produktlager aus der Leitung und fertiger Dispersion aus der Leitung zu unterbinden.

Die Rezirkulationsleitung ist mit einem Rückschlagventil, einem Drucksensor und einem Volumenstromwächter ausgerüstet.

### Ausführungsbeispiel 2: Verfahren zur Herstellung der Dispersion

Beispiel 1: Lagertank, Grob-Dispergator, Fein-Dispergator, Produkttank
Beispiel 2: Lagertank, Grob-Dispergator, Fein-Dispergator, Ultrafein-Dispergator, Produkttank Ausführungsbeipiel 3: Trennverfahren
Beispiel 3: Sammeltank, Fein-Dispergator, Öltank und Wassertank.

### Berechnungsbeispiele

Dem Berechnungsbeispiel wurden folgende Daten zugrunde gelegt:
Produktionszeit = 5 h
   Medium 1:
      Ölvorrat 45 m³
      Bunkeröl IFO 180 - 3,5 %
      Viskosität 180 mm²/s (DIN EN ISO 3104)
      Flammpunkt 60 °C
   Medium 2: Wasservorrat 10 % = 5 m³
Dispergierungstemperatur T = 50 °C
Druckeinstellung am Fein-Dispergator / Ultrafein-Dispergator:
   *Vordruck_{Minimum}* = 6 *bar* (variabel)
   *Unterdruck* = 0,5 *bar* (konstant) $D r u c k v e r h ä ltnis = \frac{{Vordruck}_{vor UADA}}{{Unterdruck}_{nach UADA}} \geq 12$
   Druckverhältnis = 12

- Herstellung von 50 m³ einer 10 % igen wasserhaltigen Dispersion
- Temperierung Medium 1 und Medium 2 auf Dispergierungstemperatur
- Einstellung der Durchflussmenge je Medium: Medium 1, Medium 2
- Einstellung der Durchflussmenge Dispersion 10 m³/h
- Grob-Mischung mit Temperatur- und Volumenstromkontrolle
- Feindispergierung mit Druckeinstellung und Temperaturkontrolle, Wassergehaltskontrolle und Nachjustierung (automatisiert)
- Ultrafeindispergierung mit Druck und Temperatureinstellung in der Heizvorrichtung mit Temperaturkontrolle (automatisiert)
- Qualitätskontrolle mittels Viskosität
- Lagerung des temperierten Produktes

### Prognostiziertes Produkt:

Drei verschiedene Feinheitsstufen der Tröpfchen werden mit der Anlage erreicht:
- Tröpfchendurchmesser in der Grobdispergierung größer als 1 mm
- Tröpfchendurchmesser in der Feindispergierung kleiner als 1 mm und größer als 100 µm
- Tröpfchendurchmesser in der Ultrafeindispergierung kleiner als100 µm

Prognostizierte Stabilität der Ultrafeindispergierung 5-7 Jahre.

### Nomenklatur

| **Begriff** | **Bedeutung** |
|---|---|
| Dispergator | Anlagenbereich |
| Dispergierung | Verfahrensbereich |
| Dispersion | Feinste Verteilung eines Stoffes in einem anderen |
| Dispersionsanlage | verfahrenstechnische Anlage zur Herstellung der Dispersion, besteht aus mehreren Anlagenbereichen |
| Feindispersion | Dispersion nach der Fein-Dispergierungdispergierung |
| Grobdispersion | Dispersion nach der Grob-Dispergierungdispergierung |
| Kavitation | Bildung und Auflösung dampfgefüllter Flüssigkeiten |
| Kohlenwasserstoff-Wasser-Dispersion | über 50 wt% Kohlenwasserstoffanteil |
| Medium 1 | ölhaltige Komponente |
| Medium 2 | wasserhaltige Komponente |
| Öltank | Tank, in welchem reines Öl gelagert wird |
| Sammeltank | Tank, in welchem verschmutztes Medium gelagert wird |
| Trennanlage | Anlage für die Realisierung des Trennverfahrens für die Separierung des Wasser-Kohlenwasserstoff-Gemsiches |
| Trenndispersion | Dispersion nach der Trenndispergierung |
| Ultrafeindispersion | Dispersion nach der Ultrafein-Dispergierungdispergierung |
| Ultraschall-Akustik-Durchfluss-Aggregat (UADA) | Modul zur Erzeugung der Kavitation |
| Unterdruck | Druck nach dem Ultraschall-Akustik-Durchfluss-Aggregat |
| Vordruck | Druck vor dem Ultraschall-Akustik-Durchfluss-Aggregat |
| Wasser-Kohlenwasserstoff-Dispersion | Dispergierung von Medium 1 und Medium 2, über 50 wt% Wasseranteil |
| Wassertank | Tank, in welchem reines Wasser gelagert wird |
| wt% | Massenprozent |

## Patentansprüche

1. Verfahren zur Herstellung einer stabilen Kohlenwasserstoff-Wasser-Feindispersion mit einem Anteil an Kohlenwasserstoff von über 50wt% umfassend die folgenden Schritte:
- Herstellen einer stabilen Kohlenwasserstoff-Wasser-Feindispersion mit einem Tröpfchendurchmesser von 100 µm bis 1 mm in mindestens einer Einheit zur Herstellung einer Kohlenwasserstoff-Wasser-Feindispersion aus mindestens Medium 1 als einem Kohlenwasserstoffhaltigen Medium und Medium 2 als Wasser, wobei diese Einheit einen Fein-Dispergator bestehend aus mindestens einer ersten Pumpe (Pumpe 01) für eine erste Druckerhöhung in einem Zulauf einer Kohlenwasserstoff-Wasser-Grobdispersion aus einer Vormischeinheit als Teil eines Grob-Dispergators, mindestens einem Ultraschall-Akustik-Durchfluss-Aggregat (UADA- 01) zur Herstellung einer Kohlenwasserstoff-Wasser-Feindispersion mittels hydrodynamischer Kavitation, und mindestens einer zweiten Pumpe (Pumpe 02) zur Erzeugung eines Unterdrucks im Ablauf der gebildeten Kohlenwasserstoff-Wasser-Feindispersion umfasst,
- wobei die Grobdispersion aus dem Medium 1 und Medium 2 durch Vermischen von Medium 1 und Medium 2 in der mindestens einen Vormischeinheit im Grob-Dispergator bereitgestellt wird, und
- wobei das Verhältnis des Druckes vor dem Ultraschall-Akustik-Durchfluss-Aggregat (UADA), d.h. des Vordrucks, des Fein-Dispergators und des Druckes nach dem Ultraschall-Akustik-Durchfluss-Aggregat (UADA), d.h. des Unterdrucks, des Fein-Dispergators bei mindestens 10 liegt.

2. Verfahren zur Herstellung einer instabilen Wasser-Kohlenwasserstoff-Trenndispersion mit einem Wasseranteil von über 50wt% umfassend die folgenden Schritte:
- Herstellen einer instabilen in mindestens zwei Phasen trennbaren Wasser-Kohlenwasserstoff-Trenndispersion in einer Einheit zur Herstellung einer Wasser-Kohlenwasserstoff-Trenndispersion aus mindestens Medium 1 als einem Kohlenwasserstoffhaltigen Medium und Medium 2 als Wasser, wobei diese Einheit einen Trenn-Dispergator bestehend aus mindestens einer ersten Pumpe (Pumpe 01) für eine erste Druckerhöhung in einem Zulauf einer Wasser-KohlenwasserstoffMischung, mindestens einer Ultraschall-Akustik-Durchfluss-Aggregat (UADA 01) zur Herstellung einer Wasser-Kohlenwasserstoff-Trenndispersion mittels hydrodynamischer Kavitation, und mindestens einer zweiten Pumpe (Pumpe 02) zur Erzeugung eines Unterdrucks im Ablauf der gebildeten Wasser-Kohlenwasserstoff-Trenndispersion umfasst,
- wobei dem Trenn-Dispergator ein Separationstank zum Auftrennen der Wasser-Kohlenwasserstoff-Trenndispersion in Kohlenwasserstoff und Wasser nachgeschaltet ist,
- wobei die mindestens eine in mindestens zwei Phasen trennbare Wasser-Kohlenwasserstoff-Mischung aus Medium 1 und Medium 2 bereitgestellt wird; und
- wobei das Verhältnis des Druckes vor dem Ultraschall-Akustik-Durchfluss-Aggregat (UADA), d.h. des Vordrucks, des Trenn-Dispergators und des Druckes nach dem Ultraschall-Akustik-Durchfluss-Aggregat (UADA), d.h. des Unterdrucks, des Trenn-Dispergators bei mindestens 10 liegt.

3. Verfahren nach Anspruch 1, **dadurch gekennzeichnet, dass** das Medium 1 und das Medium 2 mit Temperaturen zwischen 30 und 90 °C, bevorzugt zwischen 40 und 80 °C in einen Vormischer der Vormischeinheit eingeführt werden.

4. Verfahren nach einem der Ansprüche 1-3, **dadurch gekennzeichnet, dass** das verwendete Medium 1 eine Viskosität von 1 mm²/s bis 1.000 mm²/s, bevorzugt von 100 mm²/s bis 800 mm²/s, insbesondere von 300 mm²/s bis 500 mm²/s aufweist.

5. Verfahren nach einem der Ansprüche 1-4, **dadurch gekennzeichnet, dass** die Kohlenwasserstoff-Wasser-Grobdispersion oder die Wasser-KohlenwasserstoffMischung vor dem Eintritt in das Ultraschall-Akustik-Durchfluss-Aggregat (UADA) auf Drücke von 0,5 MPa bis zu 2,5 Mpa, bevorzugt auf Drücke zwischen 0,6 Mpa und 2 Mpa, insbesondere bevorzugt zwischen 1 Mpa und 1,5 Mpa unter Verwendung der ersten Pumpe der Fein- oder Trenn-Dispergator-Einheit gebracht werden, und nach dem Austritt aus dem Ultraschall-Akustik-Durchfluss-Aggregat (UADA) auf Drücke von 0,02 Mpa bis zu 0,1 Mpa, bevorzugt auf Druck vom 0,06 Mpa unter Verwendung der zweiten Pumpe der Fein- oder Trenn-Dispergator-Einheit gebracht werden.

6. Verfahren nach einem der Ansprüche 1, 3-5, **dadurch gekennzeichnet, dass** die Kohlenwasserstoff-Wasser-Feindispersion nach Verlassen des Ultraschall-Akustik-Durchfluss-Aggregats (UADA) der Fein-Dispergator-Einheit in mindestens eine Ultrafein-Dispergator-Einheit zur Herstellung einer Ultrafein-Dispersion mit einem Tröpchendurchmesser von kleiner 100 µm eingeführt wird,
- wobei diese Ultrafein-Dispergator-Einheit mindestens eine Heizvorrichtung für Initiierung der Thermokavitation durch Erwärmen der unter Unterdruck fliesenden Dispersion aus der Fein-Dispergator-Einheit, mindestens eine Pumpe (Pumpe 02) für eine Druckerhöhung in einem Zulauf der erwärmten Kohlenwasserstoff-Wasser-Dispersion; mindestens ein zweites Ultraschall-Akustik-Durchfluss-Aggregat (UADA - 02) und mindestens eine weitere Pumpe (Pumpe 03) zur Erzeugung eines Unterdrucks im Ablauf der gebildeten Kohlenwasserstoff-Wasser-Dispersion für den Aufbau der Kavitationsregime im UADA umfasst,
- wobei das Verhältnis des Druckes vor dem Ultraschall-Akustik-Durchfluss-Aggregat (UADA) des Ultrafein-Dispergators, d.h. des Vordrucks, und des Druckes nach dem Ultraschall-Akustik-Durchfluss-Aggregat (UADA) des Ultrafein-Dispergators, d.h. des Unterdrucks, bei mindestens 12 liegt.

7. Verfahren nach Anspruch 6, **dadurch gekennzeichnet, dass** die Kohlenwasserstoff-Wasser-Feindispersion, hergestellt im Fein-Dispergator nach Verlassen der Fein-Dispergators zunächst in mindestens einer Heizvorrichtung, insbesondere einer Heizpatrone, auf bis zu 80 °C vor Eintritt in das mindestens zweite Ultraschall-Akustik-Durchfluss-Aggregat (UADA) erwärmt wird.

8. Verfahren nach Anspruch 6 oder 7, **dadurch gekennzeichnet, dass** die Effekte der hydrodynamischen Kavitation, bzw. Superkavitation mittels vorgeschalteter ThermoKavitation verstärkt werden.

9. Verfahren nach Anspruch 2, **dadurch gekennzeichnet, dass** die im Trenn-Dispergator gebildete Wasser-Kohlenwasserstoff-Trenndispersion in mindestens einen Separationstank zum Auftrennen der Kohlenwasserstoff-Wasser-Dispersion in Kohlenwasserstoff und Wasser eingeleitet wird.

## Claims

1. Method for producing a stable fine hydrocarbon-water dispersion with a hydrocarbon content greater than 50 wt%, comprising the following steps:
- Production of a stable fine hydrocarbon-water dispersion with a droplet diameter of 100 µm to 1 mm in at least one unit for producing a fine hydrocarbon-water dispersion from at least medium 1, as a medium containing hydrocarbons, and medium 2, as water, with this unit comprising a fine dispersant consisting of at least one initial pump (pump 01) for an initial pressure increase in an afflux of a coarse hydrocarbon-water dispersion from a premixing unit as part of a coarse dispersant, at least one ultrasonic acoustic flow unit (UADA-01) for producing a fine hydrocarbon-water dispersion by means of hydrodynamic cavitation, and at least one second pump (pump 02) for generating negative pressure in the outflow of the fine hydrocarbon-water dispersion formed,
- whereby the coarse dispersion from medium 1 and medium 2 is provided by mixing medium 1 and medium 2 in the premixing unit, of which there is at least one, in the coarse disperser, and
- whereby the ratio of the pressure upstream of the ultrasonic acoustic flow unit (UADA), i.e., the initial pressure, of the fine dispersant and the pressure downstream of the ultrasonic acoustic flow unit (UADA), i.e. the negative pressure, of the fine dispersant is at least 10.

2. Method for producing an unstable separable water-hydrocarbon dispersion with a water content greater than 50 wt%, comprising the following steps:
- Production of an unstable separable water-hydrocarbon dispersion that can be separated into at least two phases in a unit for producing a separable water-hydrocarbon dispersion from at least medium 1, as a medium containing hydrocarbons, and medium 2, as water, with this unit comprising a separation dispersant consisting of at least one initial pump (pump 01) for an initial pressure increase in an afflux of a water-hydrocarbon mixture; at least one ultrasonic acoustic flow unit (UADA 01) for producing a separable water-hydrocarbon dispersion by means of hydrodynamic cavitation, and at least one second pump (pump 02) for generating negative pressure in the outflow of the separable water-hydrocarbon dispersion formed,
- whereby a separation tank for separating the separable water-hydrocarbon dispersion into hydrocarbon and water is connected downstream of the separation dispersant,
- whereby the water-hydrocarbon mixture, of which there is at least one, that is separable into at least two phases is provided from medium 1 and medium 2; and
- whereby the ratio of the pressure upstream of the ultrasonic acoustic flow unit (UADA), i.e., the initial pressure, of the separation dispersant and the pressure downstream of the ultrasonic acoustic flow unit (UADA), i.e. the negative pressure, of the separation dispersant is at least 10.

3. Method according to claim 1, **characterised by** the fact that medium 1 and medium 2 are introduced into a premixer of the premixing unit at temperatures between 30 and 90 °C, preferably between 40 and 80 °C.

4. Method according to one of claims 1-3, **characterised by** the fact that medium 1 used has a viscosity of 1 mm²/s to 1,000 mm²/s, preferably of 100 mm²/s to 800 mm²/s, in particular, of 300 mm²/s to 500 mm²/s.

5. Method according to one of claims 1-4, **characterised by** the fact that the coarse hydrocarbon-water dispersion or the water-hydrocarbon mixture is brought to pressures of 0.5 MPa to 2.5 Mpa, preferably to pressures between 0.6 Mpa and 2 Mpa and, particularly preferably, between 1 Mpa and 1.5 Mpa, before entry into the ultrasonic acoustic flow unit (UADA) using the first pump of the fine or separation dispersant unit, and is brought to pressures of 0.02 Mpa to 0.1 Mpa, preferably to pressures of 0.06 Mpa, after exiting the ultrasonic acoustic flow unit (UADA) through the use of the second pump of the fine or separation dispersant unit.

6. Method according to one of claims 1, 3-5, **characterised by** the fact that, after leaving the ultrasonic acoustic flow unit (UADA) of the fine dispersant unit, the fine hydrocarbon-water dispersion is introduced into at least one ultra-fine dispersant unit for producing an ultra-fine dispersion with a droplet diameter of less than 100 µm,
- whereby this ultra-fine dispersant unit comprises at least one heating device for initiating thermocavitation by means of heating the dispersion flowing under negative pressure from the fine dispersant unit, at least one pump (pump 02) for increasing the pressure in an afflux of the heated hydrocarbon-water dispersion; at least one second ultrasonic acoustic flow unit (UADA - 02), and at least one further pump (pump 03) for generating negative pressure in the outflow of the hydrocarbon-water dispersion formed for building up the cavitation regimes in the UADA,
- whereby the ratio of the pressure of the ultra-fine dispersant upstream of the ultrasonic acoustic flow unit (UADA), i.e., the initial pressure, and the pressure of the ultra-fine dispersant downstream of the ultrasonic acoustic flow unit (UADA), i.e., the negative pressure, is at least 12.

7. Method according to claim 6, **characterised by** the fact that the fine hydrocarbon-water dispersion produced in the fine dispersant, after leaving the fine dispersant, is first heated to up to 80 °C in at least one heating device, in particular, a heating cartridge, before entry into the at least second ultrasonic acoustic flow unit (UADA).

8. Method according to claim 6 or 7, **characterised by** the fact that the effects of hydrodynamic cavitation or supercavitation are enhanced by means of upstream thermal cavitation.

9. Method according to claim 2, **characterised by** the fact that the separable water-hydrocarbon dispersion formed in the separation dispersant is introduced into at least one separation tank for separating the hydrocarbon-water dispersion into hydrocarbon and water.

## Revendications

1. Procédé de préparation d'une dispersion fine stable hydrocarbure-eau avec une teneur en hydrocarbure supérieure à 50 % en poids comprenant les étapes suivantes :
- Préparation d'une dispersion fine stable d'hydrocarbures et d'eau avec un diamètre de gouttelettes de 100 µm à 1 mm dans au moins une unité pour la préparation d'une dispersion fine d'hydrocarbures et d'eau à partir d'au moins un milieu 1 en tant que milieu contenant des hydrocarbures et d'un milieu 2 en tant qu'eau, cette unité comprenant un disperseur fin constitué d'au moins une première pompe (pompe 01) pour une première augmentation de pression dans une alimentation d'une dispersion grossière d'hydrocarbures et d'eau à partir d'une unité de prémélange en tant que partie d'un disperseur grossier, au moins un agrégat de débit acoustique ultrasonique (UADA- 01) pour la production d'une dispersion fine d'hydrocarbures et d'eau au moyen d'une cavitation hydrodynamique, et au moins une deuxième pompe (pompe 02) pour la production d'une dépression dans l'écoulement de la dispersion fine d'hydrocarbures et d'eau formée,
- dans lequel la dispersion grossière étant préparée à partir du milieu 1 et du milieu 2 par mélange du milieu 1 et du milieu 2 dans au moins une unité de prémélange dans le disperseur grossier, et
- dans lequel le rapport de la pression en amont de l'unité de débit acoustique ultrasonique (UADA), c'est-à-dire de la pression d'alimentation, du dispersant fin et la pression en aval de l'unité d'écoulement acoustique ultrasonique (UADA), c'est-à-dire la pression négative, du dispersant fin est d'au moins 10.

2. Procédé de préparation d'une dispersion de séparation eau-hydrocarbure instable avec une teneur en eau supérieure à 50 % en poids comprenant les étapes suivantes :
- Préparation d'une dispersion de séparation eau-hydrocarbures instable séparable en au moins deux phases dans une unité de fabrication d'une dispersion de séparation eau-hydrocarbures à partir d'au moins un milieu 1 en tant que milieu contenant des hydrocarbures et d'un milieu 2 en tant qu'eau, cette unité comprenant un disperseur de séparation composé d'au moins une première pompe (pompe 01) pour une première augmentation de pression dans une alimentation d'un mélange eau-hydrocarbures ; d'au moins une unité de débit acoustique ultrasonique (UADA 01) pour la production d'une dispersion de séparation eau-hydrocarbures par cavitation hydrodynamique, et d'au moins une deuxième pompe (pompe 02) pour la production d'une dépression dans l'écoulement de la dispersion de séparation eau-hydrocarbures formée,
- dans lequel un réservoir de séparation étant placé en aval du disperseur de séparation pour séparer la dispersion de séparation eau-hydrocarbures en hydrocarbures et en eau,
- dans lequel au moins un mélange eau-hydrocarbures séparable en au moins deux phases étant fourni par le milieu 1 et le milieu 2 ; et
- dans lequel le rapport de la pression en amont de l'unité de débit acoustique ultrasonique (UADA), c'est-à-dire de la pression d'alimentation du dispersant de séparation et la pression en aval de l'unité d'écoulement acoustique ultrasonique (UADA), c'est-à-dire la pression négative, du dispersant de séparation est d'au moins 10.

3. Procédé selon la revendication 1, **caractérisé en ce que** le milieu 1 et le milieu 2 sont introduits dans un prémélangeur de l'unité de prémélange à des températures comprises entre 30 et 90 °C, de préférence entre 40 et 80 °C.

4. Procédé selon l'une des revendications 1 à 3, **caractérisé en ce que** le milieu 1 utilisé présente une viscosité de 1 mm²/s à 1 000 mm²/s, de préférence de 100 mm²/s à 800 mm²/s, en particulier de 300 mm²/s à 500 mm²/s.

5. Procédé selon l'une quelconque des revendications 1 à 4, **caractérisé en ce que** la dispersion grossière d'hydrocarbures et d'eau ou le mélange d'eau et d'hydrocarbures est porté, avant l'entrée dans l'agrégat de flux acoustique ultrasonore (UADA), à des pressions comprises entre 0,5 MPa et 2,5 Mpa, de préférence à des pressions comprises entre 0,6 Mpa et 2 Mpa, en particulier de préférence entre 1 Mpa et 1,5 Mpa en utilisant la première pompe de l'unité de dispersion fine ou de séparation et, après la sortie de l'unité d'écoulement acoustique ultrasonique (UADA), à des pressions allant de 0,02 Mpa à 0,1 Mpa, de préférence à une pression de 0,06 Mpa en utilisant la deuxième pompe de l'unité de dispersion fine ou de séparation.

6. Procédé selon l'une des revendications 1, 3-5, **caractérisé en ce que** la dispersion fine d'hydrocarbures et d'eau est introduite, après avoir quitté l'unité d'écoulement acoustique ultrasonique (UADA) de l'unité de dispersion fine, dans au moins une unité de dispersion ultrafine pour produire une dispersion ultrafine ayant un diamètre de gouttelettes inférieur à 100 µm,
- cette unité de dispersion ultrafine comprenant au moins un dispositif de chauffage pour l'initiation de la thermocavitation par chauffage de la dispersion s'écoulant sous vide de l'unité de dispersion fine, au moins une pompe (pompe 02) pour une augmentation de la pression dans une alimentation de la dispersion d'hydrocarbures et d'eau chauffée ; au moins un deuxième groupe de débit acoustique ultrasonique (UADA-02) et au moins une autre pompe (pompe 03) pour générer une dépression dans l'écoulement de la dispersion d'hydrocarbures et d'eau formée pour l'établissement du régime de cavitation dans l'UADA,
- où le rapport de la pression en amont de l'agrégat de débit acoustique ultrasonique (UADA) du disperseur ultrafin, c'est-à-dire la pression amont, et de la pression en aval de l'agrégat de débit acoustique ultrasonique (UADA) du disperseur ultrafin, c'est-à-dire la dépression, est d'au moins 12.

7. Procédé selon la revendication 6, **caractérisé en ce que** la dispersion fine d'hydrocarbures et d'eau, préparée dans le disperseur fin après avoir quitté le disperseur fin, est d'abord chauffée dans au moins un dispositif de chauffage, en particulier une cartouche de chauffage, jusqu'à 80 °C avant d'entrer dans le deuxième agrégat de flux acoustique ultrasonique (UADA) au moins.

8. Procédé selon la revendication 6 ou 7, **caractérisé en ce que** les effets de la cavitation hydrodynamique, respectivement de la supercavitation, sont renforcés au moyen d'une thermocavitation placée en amont.

9. Procédé selon la revendication 2, **caractérisé en ce que** la dispersion de séparation eau-hydrocarbures formée dans le disperseur de séparation est introduite dans au moins un réservoir de séparation pour séparer la dispersion hydrocarbure-eau en hydrocarbure et en eau.
